# EUROPÄISCHE PATENTSCHRIFT

(11) **EP 3 587 953 B1**
(45) Veröffentlichungstag und Bekanntmachung des Hinweises auf die Patenterteilung: **26.05.2021**
(21) Anmeldenummer: 19182509.0
(22) Anmeldetag: 26.06.2019
(51) Int. Cl.: F24H 1/18, F24H 9/14, F24H 1/50

(54) **HEIZVORRICHTUNG**
HEATING DEVICE
DISPOSITIF DE CHAUFFAGE

(30) Priorität: 26.06.2018 DE 102018210365
(43) Veröffentlichungstag der Anmeldung: 01.01.2020
(73) Patentinhaber: Robert Bosch GmbH, 70442 Stuttgart (DE)
(72) Erfinder: Fischer, Ralf, 73730 Esslingen (DE); Ramkumar, Shivakumar, 560076 Bangalore (IN); Wieland, Bernd, 73760 Ostfildern (DE)

(56) Entgegenhaltungen:
- DE-A1- 10 114 505
- DE-U1- 20 304 068
- DE-U1-202014 002 656
- DE-U1-202015 001 818

## Beschreibung

Die vorliegende Erfindung betrifft eine Heizvorrichtung, umfassend eine erste Gehäusestruktur zur Halterung eines Wasserspeichers und eine zweite Gehäusestruktur zur Halterung einer Wärmezelle, wobei die erste Gehäusestruktur und die zweite Gehäusestruktur übereinander angeordnet sind, wobei ein Trennelement ausgebildet ist, welches die erste Gehäusestruktur von der zweiten Gehäusestruktur trennt.

### Stand der Technik

Das Dokument DE 201 13 369 U1 offenbart eine Heizvorrichtung mit einem Heizteil und einem Wasserspeicher, wobei ein Rahmenteil zur Halterung des Wasserspeichers und ein zweiter Rahmenteil zur Halterung des Heizteils vorgesehen sind und ein die Rahmenteile miteinander verbunden sind. Dabei ist eine Trennwand zwischen den beiden Rahmenteilen vorgesehen, in der Durchführungen für Rohrverbindungen zwischen dem Heizteil und dem Wasserspeicher vorgesehen sind.

Eine Heizvorrichtung gemäß dem Oberbegriff des Anspruchs 1 ist aus dem Dokument DE 20 2015 001818 U1 bekannt.

### Offenbarung der Erfindung

Die vorliegende Erfindung hat demgegenüber den Vorteil, dass das Trennelement zumindest ein Mittel zur Halterung der zweiten Gehäusestruktur und zumindest ein Mittel zur Positionierung des Wasserspeichers aufweist. So können mittels des Trennelements der Wasserspeicher und gleichzeitig die zweite Gehäusestruktur stets in richtiger Position zueinander gehalten werden. Zudem wird eine vereinfachte Montage ermöglicht. Weiters weist das Trennelement mindestens zwei Mittel zur Halterung der zweiten Gehäusestruktur auf, wobei diese über zumindest ein Verbindungselement miteinander verbunden sind. Dadurch kann die Stabilität der Anordnung deutlich erhöht werden.

Durch die in den Unteransprüchen aufgeführten Merkmale sind vorteilhafte Weiterbildungen der Erfindung nach dem Hauptanspruch möglich.

Vorteilhaft ist es, wenn das zumindest eine Mittel zur Halterung der zweiten Gehäusestruktur aus dem Trennelement herausgebogen ist, wodurch eine einfache und kostengünstige Herstellung ermöglicht wird.

Besonders Vorteilhaft ist es, wenn das zumindest eine Mittel zur Halterung der zweiten Gehäusestruktur eine zumindest im Wesentlichen vertikal erstreckende, erste Oberfläche aufweist und eine zumindest im Wesentlichen horizontal erstreckende, zweite Oberfläche aufweist, die sich vorzugsweise zumindest im Wesentlichen orthogonal zueinander erstrecken. Durch diese Ausgestaltung ist es möglich die zweite Gehäusestruktur bei einer Montage besonders einfach aufzusetzen und mit wenig Kraftaufwand insbesondere entlang der sich horizontal erstreckenden, zweiten Oberfläche zu verschieben um diese in die gewünschte Position zu bringen.

Bevorzugt ist es, wenn das zumindest eine Mittel zur Halterung der zweiten Gehäusestruktur zumindest eine Ausnehmung aufweist, welche korrespondierend zu zumindest einem Aufstellelement der zweiten Gehäusestruktur ausgebildet ist, wobei die zumindest eine Ausnehmung vorzugsweise in der sich zumindest im Wesentlichen horizontal erstreckenden, zweiten Oberfläche ausgebildet ist. So kann das zumindest eine Aufstellelement der zweiten Gehäusestruktur in die zumindest eine Ausnehmung eingebracht werden, wodurch die Positionierung der zweiten Gehäusestruktur vorgegeben werden kann.

Besonders bevorzugt ist es, wenn das zumindest eine Mittel zur Halterung der zweiten Gehäusestruktur mindestens zwei Ausnehmungen aufweist, welche korrespondierend zu mindestens zwei Aufstellelementen der zweiten Gehäusestruktur ausgebildet sind, wobei die mindestens zwei Ausnehmungen vorzugsweise bezogen auf die sich zumindest im Wesentlichen vertikal erstreckende, erste Oberfläche versetzt zueinander ausgebildet sind. Dadurch wird eine Fehlmontage der zweiten Gehäusestruktur, beispielsweise durch eine verkehrte Ausrichtung, vermieden.

Vorteilhaft ist es auch, wenn das zumindest eine Mittel zur Halterung der zweiten Gehäusestruktur zumindest ein Führungselement aufweist, welches insbesondere eine sich zumindest im Wesentlichen vertikal erstreckende, dritte Oberfläche ausbildet. Dadurch wird die Montage der zweiten Gehäusestruktur zusätzlich vereinfacht.

Auch ist es von Vorteil, wenn das zumindest eine Mittel zur Halterung der zweiten Gehäusestruktur zumindest ein Anschlagelement aufweist, welches vorzugsweise aus der sich zumindest im Wesentlichen vertikal erstreckenden, ersten Oberfläche herausgebogen ist, insbesondere derart, dass es sich unterhalb der zumindest einen Ausnehmung, welche in der sich zumindest im Wesentlichen horizontal erstreckenden, zweiten Oberfläche ausgebildet ist, erstreckt und/oder zumindest eine Abstellfläche, insbesondere für das zumindest eine Aufstellelement der zweiten Gehäusestruktur, ausbildet. Dadurch kann die zweite Gehäusestruktur in einer geeigneten Höhe zur ersten Gehäusestruktur und einer geeigneten Gewichtsverteilung aufgesetzt werden.

Besonders vorteilhaft ist es, wenn die zweite Gehäusestruktur mittels zumindest eines Sicherungselements, insbesondere zumindest eines Splints, an dem Trennelement, vorzugsweise an dem zumindest einen Mittel zur Halterung der zweiten Gehäusestruktur, fixiert ist, wodurch eine besonders effektive und kostengünstige Fixierung ermöglicht wird.

Vorteilhaft ist es auch, wenn das Mittel zur Positionierung des Wasserspeichers eine Ausnehmung ist, welche den Wasserspeicher zumindest teilweise haltend umrandet, wodurch eine besonders Stabile Halterung des Wasserspeichers ermöglicht wird.

### Zeichnungen

In den Zeichnungen ein Ausführungsbeispiel dargestellt und in der nachfolgenden Beschreibung näher erläutert. Es zeigen
- Fig. 1: eine perspektivische Darstellung eines Ausführungsbeispiels einer Heizvorrichtung,
- Fig. 2: eine Draufsicht eines Trennelements ohne Biegung,
- Fig. 3: eine perspektivische Darstellung eines Trennelements mit Biegung,
- Fig. 4: eine vergrößerte Darstellung der zweiten Gehäusestruktur von unten,
- Fig. 5: eine vergrößerte Schnittdarstellung in einer x-z-Ebene des Ausführungsbeispiels der Heizvorrichtung aus Fig. 1 mit montierter, zweiter Gehäusestruktur im Bereich des Trennelements,
- Fig. 6: eine vergrößerte Schnittdarstellung in einer y-z-Ebene des Ausführungsbeispiels der Heizvorrichtung aus Fig. 1 mit montierter, zweiter Gehäusestruktur im Bereich des Trennelements.
- Fig. 7: eine vergrößerte Darstellung des Ausführungsbeispiels der Heizvorrichtung aus Fig. 1 mit montierter zweiter Gehäusestruktur im Bereich eines Anschlagelements und eines dazu korrespondierenden Aufstellelements,
- Fig. 8: eine perspektivische Darstellung der Rückseite des Ausführungsbeispiels der Heizvorrichtung aus Fig. 1 mit montierter zweiter Gehäusestruktur im Bereich des Trennelements.

### Beschreibung der Ausführungsbeispiele

In Fig. 1 ist eine perspektivische Darstellung eines Ausführungsbeispiels einer Heizvorrichtung 10 gezeigt. Die Heizvorrichtung 10 umfasst eine erste Gehäusestruktur 12 zur Halterung eines Wasserspeichers 14 und eine zweite Gehäusestruktur 16 zur Halterung einer Wärmezelle 18, wobei die erste Gehäusestruktur 12 und die zweite Gehäusestruktur 16 übereinander angeordnet sind, wobei ein Trennelement 20 ausgebildet ist, welches die erste Gehäusestruktur 12 von der zweiten Gehäusestruktur 16 trennt.

Die Heizvorrichtung 10 zeichnet sich dadurch aus, dass das Trennelement 20 zumindest ein Mittel 22 zur Halterung der zweiten Gehäusestruktur 16 und zumindest ein Mittel 24 zur Positionierung des Wasserspeichers 14 aufweist. So wird mittels des Trennelements 20 sowohl der Wasserspeicher 14 als auch die zweite Gehäusestruktur 16 in der richtigen Position zueinander gehalten. Dabei sind keine zusätzlichen Bauteile erforderlich, die eine Positionierung des Wasserspeichers 14 und der zweiten Gehäusestruktur 16 zueinander bewerkstelligen. Entsprechend wird auch die Montage der zweiten Gehäusestruktur 16 auf die erste Gehäusestruktur 12 deutlich vereinfacht.

In dem gezeigten Ausführungsbeispiel weist das Trennelement 20 zwei Mittel 22 zur Halterung der zweiten Gehäusestruktur 16 auf, wobei diese vorzugsweise über zumindest ein Verbindungselement 26 miteinander verbunden sind. Dadurch werden die Mittel 22 zur Halterung der zweiten Gehäusestruktur 16 zueinander in einem definierten Abstand fixiert, wodurch die Belastbarkeit gesteigert wird. Entsprechend wird auch die Stabilität der Halterung der zweiten Gehäusestruktur 16 erhöht. Das Verbindungselement 26 ist im gezeigten Ausführungsbeispiel an den Mitteln 22 zur Halterung der zweiten Gehäusestruktur 16 durch eine Nietverbindung fixiert.

Die zwei Mittel 22 zur Halterung der zweiten Gehäusestruktur 16 sind in dem in Fig. 1 gezeigten Ausführungsbeispiel gegenüberliegend ausgebildet. Sie sind zudem spiegelsymmetrisch zueinander ausgebildet.

Das Mittel 22 zur Halterung der zweiten Gehäusestruktur 16 sind aus dem Trennelement 20 herausgebogen, wodurch eine kostengünstige Herstellung erfolgen kann. In Fig. 2 ist eine entsprechende Draufsicht des Trennelement 20 ohne Biegung gezeigt, aus welchem die Mittel 22 zur Halterung der zweiten Gehäusestruktur 16 heraus gebogen werden. Dabei definiert das Trennelement 20 ohne Biegung eine Grundebene 27, aus welcher die Mittel 22 zur Halterung der zweiten Gehäusestruktur 16 heraus gebogen werden. Entsprechend ist in Fig. 3 eine perspektivische Darstellung des Trennelements 20 mit Biegung, bei welchem die Mittel 22 zur Halterung der zweiten Gehäusestruktur 16 bereits heraus gebogen sind, gezeigt.

In dem gezeigten Ausführungsbeispiel aus Fig. 1 wird das Trennelement 20 mit Hilfe eines Stanz-Biege-Verfahrens hergestellt. Dabei wird in einem ersten Verfahrensschritt eine Trennplatte 19, vorzugsweise aus Blech, gemäß Fig. 2 gestanzt und in einem zweiten Verfahrensschritt die Mittel 22 zur Halterung der zweiten Gehäusestruktur 16 aus der Trennplatte 19 heraus gebogen um zu einer Trennelement 20 gemäß Fig. 3 zu gelangen. Alternativ ist es aber auch möglich, dass der erste Verfahrensschritt des Stanzens und der zweite Verfahrensschritt des Biegens gleichzeitig erfolgen.

In Fig. 3 erkennt man, dass die zwei Mittel 22 zur Halterung der zweiten Gehäusestruktur 16 jeweils eine sich vertikal erstreckende, erste Oberfläche 28 aufweisen und jeweils eine sich horizontal erstreckende, zweite Oberfläche 30 aufweisen, die sich orthogonal zueinander erstrecken. Durch diese Ausgestaltung kann die zweite Gehäusestruktur 16 auf die sich horizontal erstreckende, zweite Oberfläche 30 aufgesetzt werden und entlang dieser verschoben werden, um die gewünschte Position zu erhalten. Dabei ist die zweite Gehäusestruktur 16 beabstandet zur Grundebene 27 angeordnet, wodurch ausreichend Raum für eine hydraulische Verschaltung zwischen der ersten Gehäusestruktur 12 mit dem Wasserspeicher 14 und der zweiten Gehäusestruktur 16 mit der Wärmezelle 18 vorhanden ist. Entsprechend wird die hydraulische Verschaltung bei der Montage erleichtert. Zudem wird der Zugang zu der hydraulischen Verschaltung bei einer Wartung der Heizvorrichtung erleichtert.

Die Mittel 22 zur Halterung der zweiten Gehäusestruktur 16 weisen Ausnehmungen 32 auf, welche korrespondierend zu Aufstellelementen 34 der zweiten Gehäusestruktur 16 ausgebildet sind, wobei die Ausnehmungen 32, im gezeigten Ausführungsbeispiel vier Ausnehmungen 32, in der sich horizontal erstreckenden, zweiten Oberfläche 30 ausgebildet sind. Dadurch kann die zweite Gehäusestruktur 16 so lange auf der sich horizontal erstreckenden Oberfläche 30 verschoben werden, bis die Aufstellelemente 34 der zweiten Gehäusestruktur in die korrespondierenden Ausnehmungen 32 eingebracht sind, wodurch eine exakte Positionierung der zweiten Gehäusestruktur 16 gegenüber dem Trennelement 20 und damit auch gegenüber der ersten Gehäusestruktur 12 vorgegeben ist.

Die zwei Mittel 22 zur Halterung der zweiten Gehäusestruktur 16 weisen jeweils zwei Ausnehmungen 32 auf, welche korrespondierend zu zwei Aufstellelementen 34 der zweiten Gehäusestruktur ausgebildet sind, wobei die jeweils zwei Ausnehmungen 32 bezogen auf die sich vertikal erstreckende, erste Oberfläche 28, versetzt zueinander ausgebildet sind. Dadurch wird eine Fehlmontage der zweiten Gehäusestruktur 16, beispielsweise durch eine verkehrte Ausrichtung, vermieden.

Des Weiteren weisen die zwei Mittel 22 zur Halterung der zweiten Gehäusestruktur 16 jeweils ein Führungselement 36 auf, welches eine sich vertikal erstreckende, dritte Oberfläche 38 ausbildet. Dadurch wird die Montage der zweiten Gehäusestruktur 16 erleichtert, da diese entlang dieser Führungselemente 36 auf die Mittel 22 zur Halterung der zweiten Gehäusestruktur 16 aufgesetzt werden kann.

Die Führungselemente 36 der Mittel 22 zur Halterung der zweiten Gehäusestruktur 16 begrenzen jeweils die sich horizontal erstreckende, zweite Oberfläche 30 zum Inneren des Trennelements 20 hin. So wird vermieden, dass die zweite Gehäusestruktur 16 beim Aufsetzen auf die sich horizontal ersteckende, zweite Oberfläche 30 zu einer Seite hin, beispielsweise seitlich nach links oder rechts, abrutscht.

In Fig. 4 ist eine vergrößerte Darstellung der zweiten Gehäusestruktur von unten gezeigt. Man erkennt, dass die zweite Gehäusestruktur 16 vier Aufstellelemente 34 aufweist. Die Aufstellelemente 34 sind korrespondierend zu den Ausnehmungen 32, welche in der sich horizontal erstreckenden, zweiten Oberfläche 30 ausgebildet sind, ausgebildet.

In Fig. 5 eine vergrößerte Schnittdarstellung in einer x-z-Ebene des Ausführungsbeispiels der Heizvorrichtung 10 aus Fig. 1 mit montierter, zweiter Gehäusestruktur 16 im Bereich des Trennelements 20 gezeigt. Man erkennt, dass die Aufstellelemente 34 in die Ausnehmungen 32 eingebracht sind.

Des Weiteren erkennt man sowohl in Fig. 3, als auch in Fig. 5, dass die Mittel 22 zur Halterung der zweiten Gehäusestruktur 16 jeweils zwei Anschlagelemente 40 aufweisen, welche aus der sich vertikal erstreckenden, ersten Oberfläche 28 herausgebogen sind, und zwar derart, dass es sich unterhalb jeweiligen Ausnehmungen 32, welche in den sich horizontal erstreckenden, zweiten Oberflächen 30 ausgebildet sind, erstrecken. So kann die zweite Gehäusestruktur 16 mittels der Anschlagelemente 40 kontrolliert in einer gewünschten Höhe über der sich horizontal erstreckenden, zweiten Oberfläche 30 mit einer verbesserten Kraftverteilung gehalten werden. So wird die Krafteinwirkung nicht über die sich horizontal erstreckenden, zweiten Oberflächen 30 verteilt, sondern vertikal entlang der Anschlagelemente 40. Diese Ausgestaltung weist eine höhere Stabilität auf. So werden Verbiegungen der Mittel 22 zur Halterung der zweiten Gehäusestruktur 16 durch Einwirkung der Gewichtskraft vermieden.

In Fig. 6 ist eine vergrößerte Schnittdarstellung in einer y-z-Ebene des Ausführungsbeispiels der Heizvorrichtung 10 aus Fig. 1 mit montierter, zweiter Gehäusestruktur 16 im Bereich des Trennelements 20 gezeigt. Die Anschlagelemente 40 bilden jeweils eine Abstellfläche 42 für die jeweiligen Aufstellelemente 34 der zweiten Gehäusestruktur 16, aus. Die Abstellflächen 42 werden durch eine weitere Biegung der Anschlagelemente 40 realisiert. Durch die Abstellflächen 42 der Anschlagelemente 40 wird vor allem vermieden, dass sich die Anschlagelemente 40 unter Einwirkung der Gewichtskraft in die Aufstellelemente 34 der zweiten Gehäusestruktur 16 einschneiden und ggf. Beschädigungen verursachen.

Fig. 7 zeigt eine vergrößerte Darstellung des Ausführungsbeispiels der Heizvorrichtung 10 aus Fig. 1 mit montierter zweiter Gehäusestruktur 16 im Bereich eines Anschlagelements 40 und eines dazu korrespondierenden Aufstellelements 34. Es lässt sich erkennen, dass die zweite Gehäusestruktur 16 mittels eines Sicherungselements 44, im gezeigten Ausführungsbeispiel mittels eines Splints 46, an dem Trennelement 20, bzw. an einem der Mittel 22 zur Halterung der zweiten Gehäusestruktur 16, fixiert ist. Das Sicherungselement wird eingebracht, nachdem die zweite Gehäusestruktur 16 auf die Mittel 22 zur Halterung der zweiten Gehäusestruktur 16 aufgebracht wird. Im gezeigten Ausführungsbeispiel ist das Sicherungselement 44, bzw. der Splint 46, durch eine Öffnung 48, bzw. ein Loch 50, an dem gezeigten Aufstellelement 34 angebracht, während das Aufstellelement 34 in der gezeigten Ausnehmung 32 eingebracht ist. Dabei befindet sich die Öffnung 48 samt eingebrachtem Sicherungselement 44 unterhalb der sich horizontal erstreckenden, zweiten Oberfläche 30. Da das Sicherungselement 44 größere Abmessungen aufweist als die Ausnehmung 32, kann die zweite Gehäusestruktur 16 bei eingebrachtem Sicherungselement 44 nicht entfernt werden. Wenn das Sicherungselement 44 wieder entfernt wird, kann die zweite Gehäusestruktur 16 wieder abmontiert werden.

Es ist grundsätzlich möglich ein Sicherungselement 44 lediglich an einem Aufstellelement 34 bei montierter zweiter Gehäusestruktur 16 anzubringen, um die zweite Gehäusestruktur 16 zu fixieren. In dem in den Figuren gezeigten Ausführungsbeispiel wird jedoch an jedem Aufstellelement 34 ein entsprechendes Sicherungselement 44 eingebracht, wodurch die Sicherheit zusätzlich erhöht wird.

Fig. 8 zeigt eine perspektivische Darstellung der Rückseite des Ausführungsbeispiels der Heizvorrichtung 10 aus Fig. 1 mit montierter zweiter Gehäusestruktur 16. Dabei lässt sich erkennen, dass das Mittel 24 zur Positionierung des Wasserspeichers 14 eine Ausnehmung 52 ist, welche den Wasserspeicher 14 teilweise umrandet und hält. Dadurch kann eine besonders stabile Halterung des Wasserspeichers 14 erreicht werden. Die Ausnehmung 52 wird ebenfalls während des bereits beschriebenen Stanz-Biege-Verfahrens ausgebildet (siehe auch Fig. 2 und Fig. 3).

Darüber hinaus ist das Trennelement 20 derart gebogen, dass es einen Teil der Rückwand 54 der Heizvorrichtung 10 bildet. Dabei sind Handöffnungen 20 in das Trennelement 20 eingebracht, durch welche die Handhabe bei einer Montage oder einem Transport der Heizvorrichtung erleichtert wird. Die Handöffnungen 20 werden auch während des bereits Beschriebenen Stanz-Biege-Verfahrens ausgebildet (siehe auch Fig. 2 und Fig. 3).

## Patentansprüche

1. Heizvorrichtung (10), umfassend
- eine erste Gehäusestruktur (12) zur Halterung eines Wasserspeichers (14) und
- eine zweite Gehäusestruktur (16) zur Halterung einer Wärmezelle (18),
- wobei die erste Gehäusestruktur (12) und die zweite Gehäusestruktur (16) übereinander angeordnet sind,
- wobei ein Trennelement (20) ausgebildet ist, welches die erste Gehäusestruktur (12) von der zweiten Gehäusestruktur (16) trennt,
- das Trennelement (20) mindestens zwei Mittel (22) zur Halterung der zweiten Gehäusestruktur (16) und zumindest ein Mittel (24) zur Positionierung des Wasserspeichers (14) aufweist,
- **dadurch gekennzeichnet**, weiter umfassend ein Verbindungselement (26), wobei die mindestens zwei Mittel (22) zur Halterung der zweiten Gehäusestruktur (16) über das zumindest eine Verbindungselement (26) miteinander verbunden sind.

2. Heizvorrichtung (10) nach einem der vorhergehenden Ansprüche, **dadurch gekennzeichnet, dass** zumindest eines der Mittel (22) zur Halterung der zweiten Gehäusestruktur (16) aus dem Trennelement (20) herausgebogen ist.

3. Heizvorrichtung (10) nach einem der vorhergehenden Ansprüche, **dadurch gekennzeichnet, dass** zumindest eines der Mittel (22) zur Halterung der zweiten Gehäusestruktur (16) eine sich zumindest im Wesentlichen vertikal erstreckende, erste Oberfläche (28) aufweist und eine sich zumindest im Wesentlichen horizontal erstreckende, zweite Oberfläche (30) aufweist, die sich vorzugsweise zumindest im Wesentlichen orthogonal zueinander erstrecken.

4. Heizvorrichtung (10) nach einem der vorhergehenden Ansprüche, **dadurch gekennzeichnet, dass** zumindest eines der Mittel (22) zur Halterung der zweiten Gehäusestruktur (16) zumindest eine Ausnehmung (32) aufweist, welche korrespondierend zu zumindest einem Aufstellelement (34) der zweiten Gehäusestruktur (16) ausgebildet ist, wobei die zumindest eine Ausnehmung (32) vorzugsweise in der sich zumindest im Wesentlichen horizontal erstreckenden, zweiten Oberfläche (30) ausgebildet ist.

5. Heizvorrichtung (10) nach einem der vorhergehenden Ansprüche, **dadurch gekennzeichnet, dass** zumindest eines der Mittel (22) zur Halterung der zweiten Gehäusestruktur (16) mindestens zwei Ausnehmungen (32) aufweist, welche korrespondierend zu mindestens zwei Aufstellelementen (34) der zweiten Gehäusestruktur (16) ausgebildet sind, wobei die mindestens zwei Ausnehmungen (32) vorzugsweise bezogen auf die sich zumindest im Wesentlichen vertikal erstreckende, erste Oberfläche (28) versetzt zueinander ausgebildet sind.

6. Heizvorrichtung (10) nach einem der vorhergehenden Ansprüche, **dadurch gekennzeichnet, dass** zumindest eines der Mittel (22) zur Halterung der zweiten Gehäusestruktur (16) zumindest ein Führungselement (36) aufweist, welches insbesondere eine sich zumindest im Wesentlichen vertikal erstreckende, dritte Oberfläche (38) ausbildet.

7. Heizvorrichtung (10) nach einem der vorhergehenden Ansprüche, **dadurch gekennzeichnet, dass** zumindest eines der Mittel (22) zur Halterung der zweiten Gehäusestruktur (16) zumindest ein Anschlagelement (40) aufweist, welches vorzugsweise aus der sich zumindest im Wesentlichen vertikal erstreckenden, ersten Oberfläche (28) herausgebogen ist, insbesondere derart, dass es sich unterhalb der zumindest einen Ausnehmung (32), welche in der sich zumindest im Wesentlichen horizontal erstreckenden, zweiten Oberfläche (30) ausgebildet ist, erstreckt und/oder zumindest eine Abstellfläche (42), insbesondere für das zumindest eine Aufstellelement (34) der zweiten Gehäusestruktur (16), ausbildet.

8. Heizvorrichtung (10) nach einem der vorhergehenden Ansprüche, **dadurch gekennzeichnet, dass** die zweite Gehäusestruktur (16) mittels zumindest eines Sicherungselements (44), insbesondere zumindest eines Splints (46), an dem Trennelement (20), vorzugsweise an einem der Mittel (22) zur Halterung der zweiten Gehäusestruktur (16), fixiert ist.

9. Heizvorrichtung (10) nach einem der vorhergehenden Ansprüche, **dadurch gekennzeichnet, dass** das Mittel (24) zur Positionierung des Wasserspeichers (14) eine Ausnehmung (52) ist, welche den Wasserspeicher (14) zumindest teilweise haltend umrandet.

## Claims

1. Heating apparatus (10) comprising
- a first housing structure (12) for retention of a water store (14), and
- a second housing structure (16) for retention of a heat cell (18),
- wherein the first housing structure (12) and the second housing structure (16) are arranged one above the other,
- wherein a separating element (20) which separates the first housing structure (12) from the second housing structure (16) is formed,
- the separating element (20) having at least two means (22) for retention of the second housing structure (16) and has at least one means (24) for positioning of the water store (14),
- **characterized in that** said heating apparatus further comprises a connecting element (26), wherein the at least two means (22) for retention of the second housing structure (16) are connected to one another via the at least one connecting element (26).

2. Heating apparatus (10) according to one of the preceding claims,
**characterized in that** at least one of the means (22) for retention of the second housing structure (16) is bent out of the separating element (20).

3. Heating apparatus (10) according to either of the preceding claims,
**characterized in that** at least one of the means (22) for retention of the second housing structure (16) has an at least substantially vertically extending first surface (28) and has an at least substantially horizontally extending second surface (30), which preferably extend at least substantially orthogonally to one another.

4. Heating apparatus (10) according to one of the preceding claims,
**characterized in that** at least one of the means (22) for retention of the second housing structure (16) has at least one cutout (32) which is formed in a manner corresponding to at least one mounting element (34) of the second housing structure (16), wherein the at least one cutout (32) is preferably formed in the at least substantially horizontally extending second surface (30).

5. Heating apparatus (10) according to one of the preceding claims,
**characterized in that** at least one of the means (22) for retention of the second housing structure (16) has at least two cutouts (32) which are formed in a manner corresponding to at least two mounting elements (34) of the second housing structure (16), wherein the at least two cutouts (32) are preferably formed offset from one another in relation to the at least substantially vertically extending first surface (28).

6. Heating apparatus (10) according to one of the preceding claims,
**characterized in that** at least one of the means (22) for retention of the second housing structure (16) has at least one guide element (36) which in particular forms an at least substantially vertically extending third surface (38).

7. Heating apparatus (10) according to one of the preceding claims,
**characterized in that** at least one of the means (22) for retention of the second housing structure (16) has at least one stop element (40) which is preferably bent out of the at least substantially vertically extending first surface (28), in particular so as to extend below the at least one cutout (32) formed in the at least substantially horizontally extending second surface (30), and/or which forms at least one setting-down surface (42), in particular for the at least one mounting element (34) of the second housing structure (16).

8. Heating apparatus (10) according to one of the preceding claims,
**characterized in that** the second housing structure (16) is fixed by means of at least one securing element (44), in particular at least one split pin (46), to the separating element (20), preferably to one of the means (22) for retention of the second housing structure (16).

9. Heating apparatus (10) according to one of the preceding claims,
**characterized in that** the means (24) for positioning of the water store (14) is a cutout (52) which borders the water store (14) in an at least partially retaining manner.

## Revendications

1. Dispositif de chauffage (10), comprenant :
- une première structure de boîtier (12) pour le maintien d'un réservoir d'eau (14) et
- une deuxième structure de boîtier (16) pour le maintien d'une cellule de chaleur (18),
- la première structure de boîtier (12) et la deuxième structure de boîtier (16) étant agencées l'une au-dessus de l'autre,
- un élément de séparation (20) étant formé, qui sépare la première structure de boîtier (12) de la deuxième structure de boîtier (16),
- l'élément de séparation (20) comprenant au moins deux moyens (22) pour le maintien de la deuxième structure de boîtier (16) et au moins un moyen (24) pour le positionnement du réservoir d'eau (14),
- **caractérisé en ce qu'**il comprend en outre un élément de liaison (26), les au moins deux moyens (22) pour le maintien de la deuxième structure de boîtier (16) étant reliés l'un à l'autre par l'intermédiaire de l'au moins un élément de liaison (26).

2. Dispositif de chauffage (10) selon l'une quelconque des revendications précédentes, **caractérisé en ce qu'**au moins un des moyens (22) pour le maintien de la deuxième structure de boîtier (16) est plié à partir de l'élément de séparation (20).

3. Dispositif de chauffage (10) selon l'une quelconque des revendications précédentes, **caractérisé en ce qu'**au moins un des moyens (22) pour le maintien de la deuxième structure de boîtier (16) comprend une première surface (28) s'étendant au moins essentiellement à la verticale, et une deuxième surface (30) s'étendant au moins essentiellement à l'horizontale, qui s'étendent de préférence au moins essentiellement orthogonalement l'une par rapport à l'autre.

4. Dispositif de chauffage (10) selon l'une quelconque des revendications précédentes, **caractérisé en ce qu'**au moins un des moyens (22) pour le maintien de la deuxième structure de boîtier (16) comprend au moins un évidement (32), qui est formé de manière correspondante à au moins un élément dressé (34) de la deuxième structure de boîtier (16), l'au moins un évidement (32) étant de préférence formé dans la deuxième surface (30) s'étendant au moins essentiellement à l'horizontale.

5. Dispositif de chauffage (10) selon l'une quelconque des revendications précédentes, **caractérisé en ce qu'**au moins un des moyens (22) pour le maintien de la deuxième structure de boîtier (16) comprend au moins deux évidements (32), qui sont formés de manière correspondante à au moins deux éléments dressés (34) de la deuxième structure de boîtier (16), les au moins deux évidements (32) étant de préférence formés en décalage les uns des autres par rapport à la première surface (28) s'étendant au moins essentiellement à la verticale.

6. Dispositif de chauffage (10) selon l'une quelconque des revendications précédentes, **caractérisé en ce qu'**au moins un des moyens (22) pour le maintien de la deuxième structure de boîtier (16) comprend au moins un élément de guidage (36), qui forme notamment une troisième surface (38) s'étendant au moins essentiellement à la verticale.

7. Dispositif de chauffage (10) selon l'une quelconque des revendications précédentes, **caractérisé en ce qu'**au moins un des moyens (22) pour le maintien de la deuxième structure de boîtier (16) comprend au moins un élément de butée (40), qui est de préférence plié à partir de la première surface (28) s'étendant au moins essentiellement à la verticale, notamment de telle sorte qu'il s'étende en dessous de l'au moins un évidement (32), qui est formé dans la deuxième surface (30) s'étendant au moins essentiellement à l'horizontale, et/ou au moins une surface de rangement (42), notamment pour l'au moins un élément dressé (34) de la deuxième structure de boîtier (16).

8. Dispositif de chauffage (10) selon l'une quelconque des revendications précédentes, **caractérisé en ce que** la deuxième structure de boîtier (16) est fixée au moyen d'au moins un élément de sécurisation (44), notamment d'au moins une goupille (46), sur l'élément de séparation (20), de préférence sur un des moyens (22) pour le maintien de la deuxième structure de boîtier (l6) .

9. Dispositif de chauffage (10) selon l'une quelconque des revendications précédentes, **caractérisé en ce que** le moyen (24) pour le positionnement du réservoir d'eau (14) est un évidement (52), qui borde au moins partiellement le réservoir d'eau (14) en le maintenant.
